# EUROPÄISCHE PATENTSCHRIFT

(11) **EP 0 139 610 B1**
(45) Veröffentlichungstag und Bekanntmachung des Hinweises auf die Patenterteilung: **26.11.1986**
(21) Anmeldenummer: 84810398.2
(22) Anmeldetag: 13.08.1984
(51) Int. Cl.: B05C 5/00

(54) **Giesskopf für Vorhangguss**
Curtain-coating head
Tête d'enduction à rideau

(30) Priorität: 19.08.1983 CH 4534/83
(43) Veröffentlichungstag der Anmeldung: 02.05.1985
(73) Patentinhaber: CIBA-GEIGY AG, 4002 Basel (CH)
(72) Erfinder: Zingg, Hanskonrad, CH-4053 Basel (CH)

## Beschreibung

Die Erfindung betrifft einen Giesskopf für den Vorhangguss gemäss Oberbegriff des Patentanspruchs 1.

Ein Giesskopf dieser Art ist Beispielweise aus der Veröffentlichung DE-B-1 190 367 bekannt.

Der Vorhangguss ist heute ein weit verbreitetes Verfahren zur Beschichtung von Objekten aller Art. So wird der Vorhangguss z. B. in der Fotoindustrie bei der Herstellung von fotografischen Materialien, für die Lackierung von Holz- und Metallplatten und neuerdings auch für die Beschichtung von elektrischen Leiterplatten mit z.B. Lötstoplack oder dergleichen eingesetzt.

Für das Auftragen von Lackbeschichtungen wird üblicherweise ein Schlitzgiesser verwendet, das ist ein Giesskopf mit einem verstellbaren Gießspalt an seinem unteren Ende, durch den die Beschichtungsmasse dosiert austritt und von dort dann in einem frei fallendem Vorhang auf das zu beschichtende Gut niedersinkt. Ein bekannter solcher Giesskopf besteht aus zwei an ihrem oberen Ende aneinander angelenkten Backen oder Schalen, an deren unteren Enden je eine messerartige Leiste vorgesehen ist, welche Leisten zwischen sich den Gießspalt bilden, wobei die Breite bzw. Weite des Gießspalts durch gegenseitiges Annähern oder Entfernen der beiden Giesskopfschalen reguliert wird. Zum Reinigen des Giesskopfs kann eine der beiden Schalen hochgeklappt und dadurch der Giesskopf geöffnet werden.

Dieser bekannte Giesskopf hat diverse schwerwiegende Nachteile. So muss z.B. die Gießspaltweite nach jedem Oeffnen des Giesskopfs neu eingestellt werden, was kritisch und mühsam ist und wobei das Resultat von der Sorgfalt des Bedienungspersonals abhängt. Ferner kann die Spaltbreiteneinstellung nur in Richtung Schliessen arretiert werden, gegen unbeabsichtigtes Oeffnen des Gießspalts besteht keine eindeutige Arretierung. Desweiteren sind die den Gießspalt bildenden Leisten (Giesslippen) bei Beschädigungen nur umständlich auszuwechseln und bedürfen dann jedesmal einer langwierigen und aufwendigen Neujustierung. Weiter kann die Gießspaltlänge nicht ohne weiteres verändert werden. Darüber hinaus hat der bekannte Giesskopf noch den Nachteil bewegter Dichtflächen an den Stirnseiten. Es sind nur geschliffene Dichtflächen vorhanden, bei denen häufig Undichtigkeiten auftreten. Einsickernder Lack härtet aus und führt bei dann erschwertem Oeffnen des Giesskopfs leicht zu Beschädigungen der geschliffenen Flächen. Schliesslich besteht der bekante Giesskopf aus einer schweren Chromstahl-Schweiss-Konstruktion und ist damit relativ teuer in der Herstellung.

Aufgabe der Erfindung ist es daher, einen Giesskopf der zur Rede stehenden Art unter Vermeidung der aufgezählten Mängel der bekannten Giessköpfe so zu verbessern, dass keine Justierung des Gießspalts nach Oeffnung des Kopfs nötig ist, dass der Gießspalt leicht verändert werden kann, und dass Dichtprobleme weitestgehend reduziert werden.

Erfindungsgemäß wird diese Aufgabe durch die kennzeichnenden Merkmale des Patentanspruchs 1 gelöst. Bevorzugte Ausgestaltungen ergeben sich aus den abhängigen Ansprüchen.

Im folgenden wird der erfindungsgemässe Giesskopf anhand eines in der Zeichnung dargestellten Ausführungsbeispiels näher erläutert. Die einzige Zeichnungsfigur zeigt einen Vertikalschnitt durch den Giesskopf.

Der dargestellte Giesskopf ist in einem Gestell G montiert. Er umfasst eine Grundplatte 1, zwei Giesskopfschalen 2 und 3 und ein Giesslineal 4 mit einem Gießspalt 41.

Die beiden Schalen 2 und 3 sind an ihren einander zugewandten Seiten mit Ausnehmungen versehen, die zusammen zwei miteinander verbundene, langgestreckte Verteilkanäle 21 und 22 bilden. Die beiden Schalen 2 und 3 sind mittels Scharnieren 23 und 33 um zur Längserstreckung des Giesslineals 4 parallele Achsen 24 und 34 schwenkbar an der Grundplatte 1 angelenkt, so dass sie also von der gezeigten Vertikalstellung, in der der Giesskopf geschlossen ist, bis in eine Horizontallage auseinandergeklappt werden können. In dieser Lage ist der Giesskopf geöffnet und das Giesslineal 4, welches lose in einer entsprechenden Ausnehmung 12 der Grundplatte 1 angeordnet ist, kann aus dem Giesskopf entnommen bws. ausgetauscht werden.

Zur gegenseitigen Abdichtung der beiden Schalen 2 und 3 ist eine Dichtschnur 35 vorgesehen, welche in eine umlaufende Nut 36 in der Dichtfläche 37 der Schale 3 eingelegt ist. Analog erfolgt die Abdichtung gegen das Giesslineal 4 mittels einer weiteren Dichtschnur 45 in einer umlaufenden Nut 46 in der Oberfläche des Giesslineals 4.

Die Zufuhr von Beschichtungsmasse erfolgt über einen Leitungsanschluss 5, der über eine Oeffnung 31 in der rechten Giesskopfschale 3 in den oberen Verteilkanal 21 mündet.

Die beiden Giesskopfschalen 2 und 3 werden durch Spannklammern 6 zusammengehalten.

Beim erfindungsgemässen Giesskopf kann das Giesslineal, wenn es defekt oder verschmutzt ist, rasch und mühelos ausgetauscht werden, wobei jedes Justieren entfällt, da der Gießspalt im Lineal präzise fest vorgegeben ist. Die Dimensionen des Gießspalts können jederzeit problemlos durch Einlegen eines entsprechenden Giesslineals geändert werden. Da die Abdichtung der einzelnen Teile des Giesskopfs nicht an bewegten Dichtflächen erfolgt, entstehen keine Dichtprobleme. Schliesslich ist die Konstruktion des Giesskopfs einfach und kostengünstig.

## Patentansprüche

1. Giesskopf für Vorhangguss mit zwei zum Oeffnen des Giesskopfs auseinanderklappbaren Schalen (2,3) und einem Gießspalt (41) an seinem unteren Ende, dadurch gekennzeichnet, dass eine Grundplatte (1) vorgesehen ist, dass in einer Ausnehmung (12) der Grundplatte ein den Gießspalt (41) aufweisendes Giesslineal (4) angeordnet ist, und dass die beiden Schalen (2, 3) des Giesskopfs an je einer Seite des Giesslineals (4) an der Grundplatte (1) um je eine zum Gießspalt (41) parallele Achse (24, 34) zum Schliessen und Oeffnen des Giesskopfs aufeinander zu bsw. voneinander weg schwenkbar befestigt sind, wobei die beiden Schalen (2, 3) in geschlossenem Zustand dichtend aneinander und am Giesslineal (4) anliegen und in geöffnetem Zustand das Giesslineal (4) aus der Grundplatte (1) entnehmbar ist.

2. Giesskopf nach Anspruch 1, dadurch gekennzeichnet, dass die im geschlossenen Zustand aneinander anliegenden Flächen der beiden Schalen (2, 3) des Giesskopfs und des Giesslineals (4) durch umlaufende Dichtschnüre (35,45) abgedichtet sind.

## Claims

1. An applicator head for curtain coating comprising two shells (2, 3) which open apart and a slit-shaped pouring orifice (41) at the bottom end thereof, wherein a base plate (1) contains, inserted in a recess (12) thereof, a die block (41) containing said slit-shaped pouring orifice, and wherein the two shells (2, 3) forming said applicator head are each mounted on the base plate (1) for pivotal movement towards and away from each other on one side of said die block (4) about axes (24, 34) extending parallel to said slit-shaped pouring orifice (41) to effect closing and opening of the applicator head, such that the two shells (2, 3), in closed position, are sealed with each other and with the die block (4) and, in open position, permit removal of the die block (4) from the base plate (1).

2. An applicator head according to claim 1, wherein the surfaces of the two shells (2, 3) forming said applicator head and of the die block (4), which surfaces, in closed position, fit snugly together, are sealed with circumferential sealing strips.

## Revendications

1. Tête d'enduction à rideau liquide comprenant deux coquilles (2, 3) pouvant se rabattre pour son ouverture et une fente de coulée (41) à son extrémité inférieure, caractérisée par le fait qu'il est prévu une plaque de base (1), qu'une barre (4) comportant la fente de coulée (41) est installée dans un évidement (12) de la plaque de base et que les deux coquilles (2, 3) de la tête d'enduction sont fixées sur la plaque de base (1) de chaque côté de la barre (4) de façon à pouvoir respectivement pivoter l'une par rapport à l'autre autour d'un axe (24, 34) parallèle à la fente de coulée (41) pour la fermeture et l'ouverture de la tête d'injection, les deux coquilles en position fermée (2, 3) venant s'appliquer de façon étanche l'une contre l'autre et contre la barre de coulée (4), et en position ouverte, la barre de coulée (4) pouvant être enlevée de la plaque de base (1).

2. Tête d'enduction selon la revendication 1, caractérisée par le fait que les surfaces, venant s'appliquer les unes contre les autres en position fermée, des deux coquilles (2, 3) de la tête d'enduction et de la barre de coulée (4) sont étanchées par des cordons d'étanchéité annulaires (35,45).
